# EUROPÄISCHE PATENTSCHRIFT

(11) **EP 1 998 032 B1**
(45) Veröffentlichungstag und Bekanntmachung des Hinweises auf die Patenterteilung: **08.12.2010**
(21) Anmeldenummer: 08103645.1
(22) Anmeldetag: 22.04.2008
(51) Int. Cl.: F02D 35/02, F02D 41/14, F02D 41/24, F23N 5/08

(54) **Verfahren zur Bewertung des Zustandes eines Kraftstoff/Luft-Gemisches**
Method for evaluating the status of an air/fuel mixture
Procédé d'évaluation de l'état d'un mélange air/carburant

(30) Priorität: 31.05.2007 AT 8592007
(43) Veröffentlichungstag der Anmeldung: 03.12.2008
(73) Patentinhaber: AVL List GmbH, 8020 Graz (AT)
(72) Erfinder: Winklhofer, Ernst, 8565 St. Johann (OB) (AT)
(74) Vertreter: Babeluk, Michael

(56) Entgegenhaltungen:
- AT-U1- 6 753
- DE-A1- 10 066 074
- FR-B1- 2 816 056
- JP-A- 2005 226 893
- US-A- 5 219 227
- US-A1- 2003 196 630

## Beschreibung

Die Erfindung betrifft Verfahren zur Bewertung des Zustandes eines Kraftstoff/Luft-Gemisches und/oder der Verbrennung in einem Brennraum einer Brennkraftmaschine, wobei in einer Datenbank Mustersignale von Flammlichtsignalen, vorzugsweise die Flammenintensität, mit zugeordneten Gemischzuständen abgelegt werden, wobei Flammlichtsignale, vorzugsweise die Flammenintensität, der Verbrennung im Brennraum erfasst und so mit den abgelegten Mustersignalen verglichen werden, und wobei bei Übereinstimmung zwischen gemessenen und abgelegten Signalmustern auf den Zustand des Gemisches im Brennraum geschlossen wird.

Der Entwicklung von ottomotorischen Brennkraftmaschinen und der Kalibrierung von Motor-Aktuatoren kommt die genaue Kenntnis von zylinder- und zyklusspezifischen Emissionen und Abgastemperaturen zu Gute. Im Fahrbetrieb können abwechselnde Hochlast- und Teillastsequenzen bewirken, dass reaktives Gas in den Katalysator strömt, was zu einer Überhitzung und schließlich zu einer Beschädigung des Katalysators führen kann.

Beim Motorstart und bei stationärem, insbesondere aber auch bei transientem Fahrbetrieb kann es infolge von verzögerten Verdampfungsvorgängen und Speichereffekten dazu kommen, dass das Kraftstoff-Luftgemisch nicht ausreichend aufbereitet ist und dadurch erhöhte Emissionen, irreguläre Verbrennungsvorgänge oder Zündaussetzer auftreten. Das Erkennen und Korrigieren derartiger Betriebszustände ist Voraussetzung für einen emissionsarmen und sicheren Motorbetrieb.

Es ist daher von Bedeutung, den Gemischzustand innerhalb des Brennraumes frühzeitig festzustellen und die Ursache von erhöhten Anteilen von reaktiven Gaskomponenten zu diagnostizieren.

Aus der US 3,978,720 A ist ein Verbrennungsdetektor für Brennkraftmaschinen bekannt, wobei innerhalb eines Zylinders die Flammstrahlung im sichtbaren und/ oder infraroten Bereich mittels eines Quarzfensters in der Zylinderwand oder im Zylinderkopf gemessen wird. Die Erfassung der Strahlung wird zur Steuerung des Zündzeitpunktes oder zur Erfassung der Drehzahl oder von Zündaussetzern verwendet.

Die WO 97/31251 offenbart einen faseroptischen Drucksensor zur Erfassung des Klopfens und von Zündaussetzern bei einer Brennkraftmaschine. Dabei sind optische Drucksensoren in eine Zündkerze integriert.

Die US 5,659,133 A beschreibt einen optischen Hochtemperatursensor für den Brennraum einer Brennkraftmaschine, mit welchem Variable für eine Regelung des Verbrennungssystems bereitgestellt werden können. Die optischen Signale werden in einem Transducer verarbeitet, um in Echtzeit Ereignisse wie Zündfunken, Verbrennungsbeginn und Verbrennungsende, Fehlzündungen und Klopferscheinungen zu erfassen. Die erhaltenen Informationen werden zur Regelung der Rauhigkeit des Motors und der Zyklusstabilität verwendet. Weiters können über spezifische Flammenfarben Aussagen über die Verbrennungstemperatur und die erzeugten Emissionen gemacht werden.

Die EP 0 412 578 A2 offenbart ein Verfahren zur Klopferkennung bei einer Brennkraftmaschine mittels dem Brennraum zugeordneten optischen Verbrennungssensoren. Mit den Verbrennungssensoren wird die Flammintensität der Verbrennung oder die Verbrennungstemperatur innerhalb des Zylinders gemessen. Beim Verfahren zur Klopferkennung wird dabei das Verbrennungslicht in den entsprechenden Brennräumen erfasst, wobei die Signale mit einem definierten Schwellwert verglichen werden. Eine Klopferscheinung wird als solche erkannt, wenn das durch den optischen Sensor bereitgestellte Signalniveau unterhalb des Schwellwertes liegt.

Weiters offenbart die JP 63-105262 A ein Verfahren zur Steuerung des Luft/ Kraftstoff-Verhältnisses in einer Brennkraftmaschine, wobei das Flammlicht in einer Brennkammer durch einen optischen Sensor erfasst und die einem Vergaser zugeführte Kraftstoffmenge in Abhängigkeit des mit dem Luft/Kraftstoff-Verhältnis korrespondierenden erfassten Messwert des optischen Sensors geregelt wird.

Aus den Druckschriften FR 2 816 056 A1 und JP 2005-226893 A ist jeweils ein Verfahren zur Bewertung des Zustandes eines verbrennbaren Gemisches bekannt, wobei während der Verbrennung gemessene Flammlichtsignale mit in einer Datenbank abgelegten Mustersignalen verglichen werden und bei Übereinstimmung zwischen gemessenen und abgelegten Signalmusterns auf den Zustand des Gemisches im Brennraum geschlossen wird. In bestimmten Fällen kann allerdings der Zustand des brennbaren Gemisches nicht genau genug bewertet werden.

Aufgabe der Erfindung ist es, bei einer Brennkraftmaschine eine genaue Überwachung des Gemischzustandes und der Verbrennung auf einfache Weise zu ermöglichen.

Erfindungsgemäß wird dies dadurch erreicht, dass gleichzeitig mit der Erfassung der Flammlichtsignale auch eine Druckmessung im Zylinder durchgeführt wird

Die Mustersignale können aus Messungen unter bekannten Betriebs- und Emissionsbedingungen aufgezeichnet oder aus theoretischen Überlegungen zu Gemischbildung und Verbrennung hergeleitet werden. Es ist aber auch möglich, dass Mustersignale aus einer rechnerischen Verknüpfung von Flammlichtsignalen und Zylinderdrucksignalen oder daraus abgeleiteten Signalen, wie zum Beispiel dem Verlauf der Wärmefreisetzung, erzeugt werden.

Weiters ist es vorteilhaft, wenn ein Zeitsignal, vorzugsweise ein Kurbelwinkelsignal, erfasst wird und die Flammlichtsignale dem Zeitsignal zugeordnet werden. Dadurch ist es möglich, dass aus der Lage und dem Verlauf des Flammlichtsignals auf Gemischzustand, Zündzeitpunkt, Verbrennungsbeginn und -ende, Fehlzündungen und Klopferscheinungen, sowie die Art der Verbrennung geschlossen wird.

Durch Vergleichen der erfassten Flammlichtsignale mit den in einer Datenbank abgespeicherten Mustersignalen kann unmittelbar eine Aussage über den Gemischzustand getroffen werden. Die gleichzeitige und zyklustreue Druckmessung erhöht die Genauigkeit und Zuverlässigkeit der Aussagequalität und bewirkt somit eine Verfeinerung des Messverfahrens. Durch die kombinierte Auswertung des Zylinderdruckes und des Flammlichtes ist eine höhere Genauigkeit und Treffsicherheit bei Aussagen über den Gemischzustand des Luft/Kraftstoff-Gemisches möglich.

Insbesondere ist es dabei vorteilhaft, wenn die Zylinderdruckspitzen mit den Flammlichtsignalspitzen innerhalb zumindest eines Zyklus verglichen werden, wodurch aus einer Abweichung zwischen den Zylinderdruckspitzen und den Lichtsignalspitzen auf eine irreguläre Verbrennung, insbesondere bei transientem Motorbetrieb, geschlossen wird.

Aufgrund der Messergebnisse kann in weiterer Folge eine Optimierungsprozedur für die Parametrierung der Einspritzung und/oder der Luftdrosselung gestartet werden.

Ein wesentlicher Vorteil des erfindungsgemäßen Verfahrens ist, dass die Informationen zyklusgetreu für jeden Zylinder vorliegen. Dies gestattet eine besonders genaue Regelung der Verbrennung in Echtzeit, wodurch die Abgasemissionen wesentlich verbessert werden können.

Um motorenübergreifende Aussagen treffen zu können, ist es vorteilhaft, wenn auf Basis der Flammlichtsignale und/oder der Druckmesssignale dimensionslose Kennwerte gebildet werden und die Kennwerte der Bewertung des Gemischzustandes und/oder der Verbrennung zu Grunde gelegt werden.

Die Erfindung wird im Folgenden anhand der Figuren näher erläutert. Es zeigen:
- Fig. 1: ein Diagramm für Zylinderdruck und Flammenintensität über dem Kurbelwinkel für die Verbrennung homogen vorgemischter Ladung (Vormischverbrennung);
- Fig. 2: ein Flammenintensität/Druck-Diagramm für Vormischverbrennung;
- Fig. 3: ein Diagramm für Zylinderdruck und Flammenintensität über dem Kurbelwinkel für die Verbrennung heterogener Ladung (heterogene Verbrennung);
- Fig. 4: ein Flammenintensität/Zylinderdruck-Diagramm für heterogene Verbrennung;
- Fig. 5: ein Diagramm für Zylinderdruck und Flammenintensität über dem Kurbelwinkel für die Verbrennung nach einer unkontrollierten Frühzündung (Verbrennung nach irregulärer Zündung); und
- Fig. 6: ein Flammenintensität/Zylinderdruck-Diagramm für Verbrennung nach irregulärer Zündung.

In zumindest einem Brennraum einer ottomotorischen Brennkraftmaschine wird über einen optischen Sensor die Flammenintensität gemessen und gleichzeitig ein Signal, beispielsweise ein Kurbelwinkelsignal für eine zeitliche Zuordnung erfasst. Aus der Lage und dem Verlauf Flammenintensitätskurve F_{I} können bereits grobe Aussagen darüber gemacht werden, ob eine homogene oder heterogene Verbrennung vorliegt. Weiters gibt die einem Zeitsignal zugeordnete Flammenintensitätskurve F_{I} Informationen über die Phasenlage und über das Vorliegen von irregulärer oder regulärer Verbrennung. Für eine grobe Kalibrierung der Kraftstoffeinspritzung, der Luftdrosselung oder der Zündung liefern diese Informationen bereits wertvolle Richtlinien, die Aussagekraft und Präzision wird aber durch gleichzeitige Messung des Zylinderdrucksignals noch wesentlich gesteigert. Um insbesondere eine detailliertere und exaktere Auswertung zu ermöglichen, wird zusätzlich zur Flammenintensität F_{I} auch der Zylinderdruck p gemessen. Durch Gegenüberstellen der Flammenintensität F_{I} und des Zylinderdruckes p, aufgetragen über dem Kurbelwinkel KW, lässt sich eine Verfeinerung des Messverfahrens erreichen.

Fig. 1 zeigt dazu die Flammenintensität F_{I} und den Zylinderdruck p, aufgetragen über dem Kurbelwinkel KW. Bei homogener Verbrennung verläuft die Flammenintensität F_{I} synchron zum Zylinderdruck p, bzw. zum Heizverlauf. Die Maximalwerte F_{Im,}, pₘ der Flammenintensität F_{I} und des Zylinderdruckes p liegen dabei bei gleichem Kurbelwinkel KW. In dem in Fig. 2 dargestellten Flammenintensität F_{I}-Zylinderdruck p- Diagramm verläuft die Kurve 1 mit keiner, bzw. nur geringer Hysterese, wobei die Kurve 1 einen einzigen ausgeprägten Maximalwert 2 für die Flammenintensität F_{I} und den Zylinderdruck p aufweist. Der Zylinderdruck p steigt während der Kompressionsphase an, nach der Zündung steigt auch die Flammenintensität F_{I} an. Beide Signale erreichen bei Verbrennung vorgemischter Ladung gleichzeitig ein Maximum und gehen gleichzeitig mit geringer Hysterese wieder zurück. Die Pfeile zeigen die Durchlaufrichtung der Signalschleife an.

Fig. 3 zeigt ein Messbeispiel für heterogene Verbrennung. Deutlich ist ersichtlich, dass die Messkurven für die Flammenintensität F_{I} und den Zylinderdruck p phasenverschoben sind und die Maximalwerte für die Flammenintensität F_{Im} und den Zylinderdruck pₘ zeitlich deutlich unterschiedlich sind. Aus der Flammenintensitätskurve F_{I} geht deutlich der Zündzeitpunkt 3, eine teil-homogene Verbrennung 4 und eine späte Diffusionsverbrennung 5 hervor. Aufgetragen in einem aus Fig. 4 ersichtlichen Flammenintensitäts F_{I}-Zylinderdruck p-Diagramm ist ersichtlich, dass die Maximalwerte für die Flammenintensität F_{I} und den Zylinderdruck p auf der Kurve 6 nicht zusammenfallen und dass eine deutliche Hysterese ausgebildet ist. Der Zylinderdruck p steigt bei der Kompression an. Die Flammenkernbildung erfolgt bei absinkendem Zylinderdruck p, erst durch die Verbrennung steigt der Zylinderdruck p wieder an. Dabei erreicht die Flammenintensität F_{I} ein erstes Maximum M1. Ein zweites Maximum M2 wird am Ende der Expansion durch die Verbrennung von fetten Gemischzonen erzielt. Die Pfeile zeigen die Durchlaufrichtung der Signalschleife an.

Fig. 5 zeigt ein Messbeispiel für eine Verbrennung bei unkontrollierter Frühzündung. Die Zündung erfolgt durch hier nicht näher beschriebene Glühvorgänge bereits während der frühen Kompressionsphase bei geringem Zylinderdruck p. Aus dem Verlauf des Flammenintensitätssignals ist ersichtlich, dass die Verbrennung zu einem überwiegenden Teil bereits vor dem oberen Totpunkt der Kompression erfolgt. Eine Druckentwicklung über das Ausmaß der Kompression hinaus ist nicht erkennbar. In dem in Fig. 6 dargestellten Flammenintensität F_{I}-Zylinderdruck p-Diagramm erfolgt der Anstieg der Flammenintensität F_{I} deutlich früher als der Druckanstieg. Die Signalschleife wird gegenüber regulärer Verbrennung in umgekehrter Abfolge durchlaufen. Die Verbrennung beginnt durch eine unkontrollierte (irreguläre) Frühzündung bei geringem Druck. Dabei steigt zunächst die Flammenintensität F_{I} an, erst danach erfolgt die Drucksteigerung. Die Signalschleife 7 wird im Vergleich zu regulärer Zündung in umgekehrter Abfolge durchlaufen. Dies ist durch die Pfeilrichtungen unterstrichen. Auch hier fallen die Maxima der Flammenintensität F_{I} und des Zylinderdruckes nicht zusammen.

Besonders vorteilhaft ist es, wenn die Flammenintensität F_{I} und der Zylinderdruck p auf das jeweilige Signalmaximum (F_{Imax} = 100% und Pₘₐₓ = 100%) normiert und als dimensionslose Kennwerte dargestellt werden. Dadurch lassen sich Brennkraftmaschinen unterschiedlicher Größe und Type miteinander vergleichen. Insbesondere ist eine motorunabhängige automatisierte Auswertung für eine Regelung des Einspritzzeitpunktes, der Einspritzmenge, der Luftdrosselung oder des Zündzeitpunktes möglich.

Eine besonders hohe Genauigkeit kann erreicht werden, wenn Zylinderdruck p und Flammenintensität F_{I} im Brennraum am gleichen Ort, vorzugsweise durch den gleichen Bauteil, gemessen werden. Dieser Messort sollte möglichst nahe am Zündort liegen. Durch den Einsatz einer Sensor-Zündkerze, in welcher sowohl ein optischer Sensor, als auch ein Drucksensor integriert ist, kann eine besonders hohe Genauigkeit mit dem beschriebenen Verfahren erreicht werden.

## Patentansprüche

1. Verfahren zur Bewertung des Zustandes eines Kraftstoff/Luft-Gemisches und/oder der Verbrennung in einem Brennraum einer Brennkraftmaschine, wobei in einer Datenbank Mustersignale von Flammlichtsignalen, vorzugsweise die Flammenintensität (F_{I}), mit zugeordneten Gemischzuständen abgelegt werden, wobei Flammlichtsignale, vorzugsweise die Flammenintensität (F_{I}), der Verbrennung im Brennraum erfasst und so mit den abgelegten Mustersignalen verglichen werden, und wobei bei Übereinstimmung zwischen gemessenen und abgelegten Signalmustern auf den Zustand des Gemisches im Brennraum geschlossen wird, **dadurch gekennzeichnet, dass** gleichzeitig mit der Erfassung der Flammlichtsignale auch eine Druckmessung im Zylinder durchgeführt und eine kombinierte Auswertung des Zylinderdruckes und des Flammlichtes vorgenommen wird.

2. Verfahren nach Anspruch 1, **dadurch gekennzeichnet, dass** Mustersignale aus Messungen unter bekannten Betriebs- und Emissionsbedingungen aufgezeichnet werden.

3. Verfahren nach Anspruch 1, **dadurch gekennzeichnet, dass** Mustersignale aus theoretischen Überlegungen zu Gemischbildung und Verbrennung hergeleitet werden.

4. Verfahren nach Anspruch 1 bis 3, **dadurch gekennzeichnet, dass** Mustersignale aus einer rechnerischen Verknüpfung von Flammlichtsignalen und Zylinderdrucksignalen oder daraus abgeleiteten Signalen, vorzugsweise dem Verlauf der Wärmefreisetzung, erzeugt werden.

5. Verfahren nach einem der Ansprüche 1 bis 4, **dadurch gekennzeichnet, dass** ein Zeitsignal, vorzugsweise ein Kurbelwinkelsignal (KW), erfasst wird und die Flammlichtsignale dem Zeitsignal zugeordnet werden.

6. Verfahren nach einem der Ansprüche 1 bis 5, **dadurch gekennzeichnet, dass** aus der Lage und dem Verlauf des Flammlichtsignals auf Gemischzustand, Zündzeitpunkt, Verbrennungsbeginn und -ende, Fehlzündungen und Klopferscheinungen, sowie die Art der Verbrennung geschlossen wird.

7. Verfahren nach einem der Ansprüche 1 bis 6, **dadurch gekennzeichnet, dass** die Zylinderdruckspitzen mit den Flammlichtsignalspitzen innerhalb zumindest eines Zyklus verglichen werden.

8. Verfahren nach Anspruch 7, **dadurch gekennzeichnet, dass** aus einer Abweichung zwischen den Zylinderdruckspitzen und den Lichtsignalspitzen auf eine irreguläre Verbrennung, insbesondere bei transientem Motorbetrieb, geschlossen wird.

9. Verfahren nach einem der Ansprüche 1 bis 8, **dadurch gekennzeichnet, dass** in Abhängigkeit des Gemischzustands und/oder der Abweichung zwischen den Zylinderdruckspitzen von den Lichtsignalspitzen eine Optimierungsprozedur für die Parametrierung der Einspritzung und/oder der Luftdrosselung durchgeführt wird.

10. Verfahren nach einem der Ansprüche 1 bis 9, **dadurch gekennzeichnet, dass** auf Basis der Flammlichtsignale und/oder der Druckmesssignale dimensionslose Kennwerte gebildet werden und die Kennwerte der Bewertung des Gemischzustandes und/oder der Verbrennung zu Grunde gelegt werden.

## Claims

1. A method for evaluating the state of a fuel/air mixture and/or the combustion in a combustion chamber of an internal combustion engine, with sample signals of flame light signals, preferably the flame intensity (F_{I}), with associated mixture states being saved to a database, with flame light signals, preferably the flame light intensity (F_{I}), of the combustion in the combustion chamber being detected and thus being compared with the saved sample signals, and with conclusions being drawn on the state of the mixture in the combustion chamber in the case of coincidence between measured and saved signal patterns, **characterised in that** a pressure measurement is also performed in the cylinder simultaneously with the detection of the flame light signals and a combined evaluation of the pressure and the flame light is taken.

2. A method according to claim 1, **characterised in that** sample signals are recorded from measurements under known operating and emission conditions.

3. A method according to claim 1, **characterised in that** sample signals are derived from theoretical considerations on mixture formation and combustion.

4. A method according to claim 1 to 3, **characterised in that** sample signals are generated from computational linking of flame light signals and cylinder pressure signals or signals derived therefrom, preferably the progression of release of heat.

5. A method according to one of the claims 1 to 4, **characterised in that** a time signal, preferably a crank angle signal (KW), is detected and the flame light signals are allocated to the time signal.

6. A method according to one of the claims 1 to 5, **characterised in that** conclusions are drawn on the mixture state, ignition point, start and end of combustion, misfirings and knocking phenomena as well as the type of combustion from the position and progression of the flame light signal.

7. A method according to one of the claims 1 to 6, **characterised in that** the cylinder pressure peaks are compared with the flame light signal peaks at least within one cycle.

8. A method according to claim 7, **characterised in that** conclusions are drawn on irregular combustion, especially during transient engine operations, from a deviation between the cylinder pressure peaks and the light signal peaks.

9. A method according to one of the claims 1 to 8, **characterised in that** an optimization procedure for the parameterization of the injection and/or the air throttling is performed depending on the mixture state and/or the deviation between the cylinder pressure peaks from the light signal peaks.

10. A method according to one of the claims 1 to 9, **characterised in that** dimensionless parameters are formed on the basis of the flame light signals and/or the pressure measurement signals and the parameters are used as a basis for evaluating the mixture state and/or the combustion.

## Revendications

1. Procédé d'exploitation de l'état d'un mélange carburant/air et/ou de la combustion dans une chambre de combustion d'un moteur thermique, selon lequel :
- on enregistre dans une banque de données, des signaux modèles de signaux de lumière de flamme, de préférence l'intensité de flamme (F_{I}) avec les états associés du mélange,
- on saisit les signaux de lumière de flamme de préférence l'intensité de flamme (F_{I}) de la combustion saisie dans la chambre de combustion et on les compare ainsi avec les signaux modèles enregistrés, et
- en cas de concordance entre les signaux modèles mesurés et enregistrés, on conclut à l'état du mélange dans la chambre de combustion, procédé **caractérisé en ce qu'**
en même temps que la saisie des signaux de lumière de flamme, on effectue également une mesure de pression dans le cylindre, et
on effectue une exploitation combinée de la pression du cylindre et de la lumière de flamme.

2. Procédé selon la revendication 1,
**caractérisé en ce qu'**
on enregistre les signaux modèles à partir de mesures dans des conditions connues de fonctionnement et d'émission.

3. Procédé selon la revendication 1,
**caractérisé en ce qu'**
on déduit des signaux modèles à partir de considérations théoriques relatives au mélange et à la combustion.

4. Procédé selon l'une des revendications 1 à 3,
**caractérisé en ce qu'**
on génère des signaux modèles d'une combinaison calculée des signaux de lumière de flamme et des signaux de pression de cylindre ou des signaux qui en sont déduits, de préférence de l'évolution du dégagement de chaleur.

5. Procédé selon l'une des revendications 1 à 4,
**caractérisé en ce qu'**
on saisit un signal de temps de préférence un signal d'angle de vilebrequin (KW) et on associe les signaux de la lumière de flamme au signal de temps.

6. Procédé selon l'une des revendications 1 à 5,
**caractérisé en ce qu'**
à partir de la position et du tracé du signal de lumière de flamme, on conclut à la composition du mélange, à l'instant d'allumage, au début et à la fin de la combustion, aux ratés d'allumage et aux effets de cliquetis ainsi qu'à la nature de la combustion.

7. Procédé selon l'une des revendications 1 à 6,
**caractérisé en ce qu'**
on compare les pointes de pression dans le cylindre aux pointes du signal de la lumière de flamme dans au moins un cycle.

8. Procédé selon la revendication 7,
**caractérisé en ce qu'**
à partir d'un écart entre les pointes de pression dans le cylindre et les pointes de signal de lumière, on conclut que la combustion est irrégulière et notamment pour un mode de fonctionnement transitoire.

9. Procédé selon l'une des revendications 1 à 8,
**caractérisé en ce qu'**
en fonction de l'état du mélange et/ou de l'écart entre les pointes de pression dans le cylindre et les pointes des signaux de lumière, on optimise le paramétrage de l'injection et/ou de l'étranglement de l'air.

10. Procédé selon l'une des revendications 1 à 9,
**caractérisé en ce que**
sur le fondement des signaux de lumière de flamme et/ou des signaux de mesure de pression, on forme des valeurs caractéristiques sans dimension et on les enregistre pour évaluer l'état de mélange et/ou la combinaison.
